# FASCICULE DE BREVET EUROPEEN

(11) **EP 4 475 997 B1**
(45) Date de publication et mention de la délivrance du brevet: **08.04.2026**
(21) Numéro de dépôt: 23708526.1
(22) Date de dépôt: 08.02.2023
(51) Int. Cl.: B05B 1/30, B05B 1/26

(54) **DISPOSITIF DE DISTRIBUTION DE PRODUIT FLUIDE**
VORRICHTUNG ZUR ABGABE EINES FLÜSSIGEN PRODUKTS
DEVICE FOR DISPENSING A FLUID PRODUCT

(30) Priorité: 08.02.2022 FR 2201105
(43) Date de publication de la demande: 18.12.2024
(73) Titulaire: APTAR France SAS, 27110 Le Neubourg (FR)
(72) Inventeur: BENARD, Teo, 76000 Rouen (FR); MICHAUX, Sébastien, 76140 Le Petit-Quevilly (FR); PETIT, Ludovic, 27110 Vitot (FR)
(74) Mandataire: CAPRI
(86) Numéro de dépôt international: PCT/FR2023/050167
(87) Numéro de publication internationale: WO 2023/152446

(56) Documents cités:
- CA-A1- 2 393 408
- DE-A1- 2 263 266
- FR-A1- 3 106 488
- US-A- 3 737 105
- US-A- 5 372 311
- US-B2- 10 654 051
- US-B2- 9 010 572

## Description

La présente invention concerne un dispositif de distribution de produit fluide, notamment destiné à l'administration de produit pharmaceutique à des petits animaux, tels que par exemple des souris.

Les dispositifs de l'état de la technique utilisés pour administrer des doses de médicaments à des petits animaux, tels que des rongeurs, notamment des souris, sont généralement des dispositifs unidose à usage unique, dans lesquelles la totalité de la dose de produit est distribuée en un seul actionnement. Or, les essais de médicaments sur des animaux, en particulier des rongeurs tels que des souris, se font en général sur une quinzaine de rongeurs, ce qui demande donc une quinzaine de dispositifs. De plus, les doses ne sont généralement pas réglables, de sorte qu'il faut un dispositif différent pour chaque dosage différent.

Les documents DE 22 63 266 A1, FR 3 106 488 A1, US 9 010 572 B2, US 10 654 051 B2, US 3 737 105 A, CA 2 393 408 A1 et US 5 372 311 A décrivent des dispositifs de distribution de produit fluide.

Par ailleurs, ces dispositifs utilisent généralement une canule de faible diamètre pour distribuer le produit fluide. Or, ceci réalise une distribution de dose sous forme d'un jet rectiligne, alors qu'il est préférable de pouvoir réaliser cette distribution sous la forme d'un spray. En particulier dans le cadre d'essais pré-cliniques sur des petits animaux, un spray avec un Dv50 entre 15 et 40 µm est souhaitable.

La présente invention a pour but de fournir un dispositif de distribution de produit fluide qui ne reproduit pas les inconvénients susmentionnés.

La présente invention a notamment pour but de fournir un dispositif de distribution de produit fluide qui permette de distribuer plusieurs doses en plusieurs utilisations successives.

La présente invention a également pour but de fournir un dispositif de distribution de produit fluide qui permette de modifier le dosage à chaque utilisation.

La présente invention a également pour but de fournir un dispositif de distribution de produit fluide qui permette de distribuer le produit fluide à la sortie d'une canule de faible diamètre sous la forme d'un spray.

La présente invention a aussi pour but de fournir un dispositif de distribution de produit fluide qui soit simple et fiable d'utilisation.

La présente invention a également pour but de fournir un dispositif de distribution de produit fluide qui soit simple et peu coûteux à fabriquer et à assembler.

La présente invention a donc pour objet un dispositif de distribution de produit fluide comportant un réservoir adapté à contenir au moins une dose de produit fluide et une tête de distribution fixée audit réservoir, ladite tête de distribution comportant une canule pourvue d'un orifice de distribution et définissant un canal d'expulsion, ledit orifice de distribution comportant un embout de pulvérisation partiellement inséré dans ledit canal d'expulsion, ledit embout de pulvérisation comportant une partie de tête disposée à l'extérieur de ladite canule et une partie de tige insérée dans ledit canal d'expulsion, ladite partie de tête prolongeant la partie de tige et comportant un diamètre supérieur au diamètre de ladite partie de tige pour définir une surface d'impact en aval dudit orifice de distribution, de sorte que lors de l'actionnement, ledit produit fluide s'écoulant sous pression dans ledit canal d'expulsion impacte ladite surface d'impact pour générer un spray, dans lequel le diamètre de ladite partie de tige est inférieur au diamètre dudit canal d'expulsion, ladite partie de tige étant centrée dans ledit canal d'expulsion, ladite partie de tige étant fixée dans ledit canal d'expulsion, notamment par coincement au niveau d'un ou plusieurs point(s) de déformation réalisé(s) sur ladite canule.

Avantageusement, le diamètre externe maximal de ladite partie de tête est similaire, notamment identique, au diamètre externe de ladite canule.

Selon un premier mode de réalisation avantageux, ladite partie de tête est sphérique, de sorte que ladite surface d'impact est courbe.

Selon un second mode de réalisation avantageux, ladite partie de tête est conique au niveau de sa jonction avec ladite partie de tige, de sorte que ladite surface d'impact est plane et forme un cône s'évasant vers l'extérieur.

Avantageusement, ladite tête de distribution est reliée de manière amovible audit réservoir.

Avantageusement, ladite tête de distribution comporte un organe de fixation adapté à se fixer de manière amovible sur ledit réservoir, notamment via une fixation du type Luer, ladite canule étant fixée, notamment soudée, audit organe de fixation.

Avantageusement, le diamètre dudit canal d'expulsion est inférieur à 1 mm, avantageusement inférieur à 0,8 mm, de préférence environ 0,7 mm.

Avantageusement, ladite canule est courbe ou coudée.

Avantageusement, ledit réservoir est une seringue comportant un corps et un piston coulissant dans ledit corps lors de l'actionnement.

Avantageusement, le spray généré a un Dv50 inférieur à 40 µm, notamment environ 30 µm.

Ces caractéristiques et avantages et d'autres de la présente invention apparaîtront plus clairement au cours de la description détaillée suivante, faite en référence aux dessins joints, donnés à titre d'exemples non limitatifs, et sur lesquels :
la figure 1 est une vue schématique en section transversale d'un dispositif de distribution de produit fluide selon un mode de réalisation avantageux,
la figure 2 est une vue de détail d'un embout de pulvérisation selon un premier mode de réalisation avantageux,
la figure 3 est une vue similaire à celle de la figure 2, montrant un embout de pulvérisation selon un second mode de réalisation avantageux,
la figure 4 est une vue schématique partielle en perspective de l'embout de pulvérisation de la figure 3, et
la figure 5 est une vue schématique partielle en perspective découpée de l'embout de pulvérisation des figures 3 et 4.

Le dispositif de distribution de produit fluide représenté sur la figure 1 comporte un réservoir 10 contenant une ou plusieurs doses de produit fluide et une tête de distribution 20 comportant une canule 21 ayant un orifice de distribution 22 pourvu d'un embout de pulvérisation 25, ladite canule 21 étant fixée dans un organe de fixation 23 adapté à se fixer de manière amovible sur le réservoir 10.

La canule 21 forme un tube creux définissant un canal d'expulsion 24 de faible diamètre, typiquement inférieur à 1 mm, avantageusement inférieur à 0,8 mm, de préférence environ 0,7 mm. Dans l'exemple représenté, la canule 21 est coudée, mais elle pourrait être droite ou courbe, ou de forme quelconque appropriée. Elle peut être rigide, ou en variante partiellement ou totalement souple. Avantageusement, la partie arrière de la canule 21 est soudée à l'organe de fixation 23, mais d'autre moyens de fixation sont envisageables, par exemple un emmanchage à force ou un collage.

Le réservoir 10 est avantageusement une seringue comportant un corps 11 et un piston 12 coulissant dans ledit corps 11 lors de l'actionnement. Une tige de piston 13 peut être fixée au piston 12 pour permettre à l'utilisateur d'actionner le dispositif. Le corps 11 comporte une extrémité avant ouverte adaptée à recevoir de manière amovible ledit organe de fixation 23. Cet organe de fixation 23 peut être fixée sur le réservoir 10 par exemple via une fixation du type Luer Lock classique. D'autres moyens de fixation sont envisageables, par exemple un vissage ou un encliquetage.

L'embout de pulvérisation 25 prévu à l'orifice de distribution 22 de la canule 21 permet de réaliser la distribution du produit fluide sous forme de spray.

Cet embout de pulvérisation 25 forme un insert qui est inséré partiellement dans le canal d'expulsion 24 de la canule et qui comporte une partie de tête 26 et une partie de tige 28.

La partie de tige 28 pénètre dans le canal d'expulsion 24, et comporte donc un diamètre inférieur au diamètre dudit canal d'expulsion 24. La partie de tige 28 est centrée dans le canal d'expulsion 24, qui s'étend donc tout autour de ladite partie de tige 28. La partie de tige 28 est fixée dans le canal d'expulsion 24 par coincement au niveau d'un ou plusieurs point(s) de déformation 29 réalisé(s) sur la canule 21, comme visible sur la figure 5.

La partie de tête 26 est disposée à l'extérieur de la canule 21 et prolonge la partie de tige 28. Elle comporte un diamètre supérieur au diamètre de la partie de tige 28 et définit une surface d'impact inclinée 27 après la sortie 22 de la canule 21 pour le produit fluide s'écoulant dans le canal d'expulsion 24.

Ainsi, lors de l'actionnement, le produit fluide s'écoule sous pression dans le canal d'expulsion 24, autour de la partie de tige 28, et vient impacter la surface d'impact 27, ce qui fractionne les particules du produit fluide et génère un spray. Selon la forme de cette surface d'impact 27, on peut modifier les propriétés du spray généré.

Avantageusement, le diamètre externe maximal de la partie de tête 26 est similaire au diamètre externe de la canule 21, de préférence environ identique. Ainsi, la présence de l'embout de pulvérisation 25 n'augmente pas le diamètre externe de la canule, et ne modifie pas son utilisation.

Un premier mode de réalisation est représenté sur la figure 2, dans lequel la partie de tête 26 est sphérique, de sorte que la surface d'impact 27 est courbe.

Un second mode de réalisation est représenté sur la figure 3, dans lequel la partie de tête 26 est conique au niveau de sa jonction avec la partie de tige 28, de sorte que la surface d'impact 27 est plane et forme un cône s'évasant vers l'extérieur.

Des tests de ces deux modes de réalisation ont permis d'établir :
- l'invention permet de générer un spray correct, en se basant d'une part sur la géométrie et la vélocité du spray, et d'autre part sur la granulométrie des gouttes de spray (DSD: "Drop Size Distribution"); ainsi, les deux modes de réalisation décrits ci-dessus permettent d'obtenir un Dv50 inférieur à 50 µm;
- le second mode de réalisation présente des propriétés de spray améliorées, avec un Dv50 moyen à 30 µm, alors que le premier mode de réalisation donne un Dv50 moyen à 40 µm.

Un fonctionnement préféré du dispositif représenté sur la figure 1 va maintenant être décrit.

Avant la première utilisation, le réservoir 10 peut être vide et séparé de la tête de distribution 20. Il est alors de préférence fermé par un bouchon (non représenté), de manière connue.

L'utilisateur qui souhaite utiliser le dispositif retire le bouchon du réservoir 10 et remplit celui-ci avec du produit fluide. Par exemple, dans le cas d'une seringue, il aspire du produit fluide à partir d'une réserve de produit fluide, en tirant le piston 12 en éloignement de l'extrémité avant du corps 11. Le réservoir 10 peut être rempli avec une dose de volume choisi, ou en variante avec deux ou plusieurs doses.

Le dispositif est alors prêt pour sa première utilisation active, pour distribuer une dose de produit fluide.

Lorsque l'utilisateur appuie sur la tige de piston 13, il déplace le piston 12 par rapport au corps 11. Du produit fluide contenu dans le réservoir 10 est alors expulsé dans la canule 21 puis pulvérisé par l'embout de pulvérisation 25. Avantageusement, la totalité du produit fluide contenu dans le réservoir 10 est distribuée en un seul actionnement. En variante, le contenu du réservoir peut être distribué en deux ou plusieurs actionnements successifs.

Lorsque le réservoir 10 est vide, l'utilisateur peut retirer la tête de distribution 20, et remplir à nouveau le réservoir 10 de manière connue pour une prochaine utilisation du dispositif.

Il est à noter que l'embout de pulvérisation décrit ci-dessus pourrait aussi être utilisé avec un réservoir prérempli et/ou un dispositif à usage unique jetable après utilisation.

Bien que la présente invention ait été décrite en référence à des modes de réalisation avantageux, il est entendu que l'homme du métier peut y apporter diverses modifications sans sortir du cadre de la présente invention tel que défini par les revendications annexées.

## Revendications

1. Dispositif de distribution de produit fluide comportant un réservoir (10) adapté à contenir au moins une dose de produit fluide et une tête de distribution (20) fixée audit réservoir (10), ladite tête de distribution (20) comportant une canule (21) pourvue d'un orifice de distribution (22) et définissant un canal d'expulsion (24), **caractérisé en ce que** ledit orifice de distribution (22) comporte un embout de pulvérisation (25) partiellement inséré dans ledit canal d'expulsion (24), ledit embout de pulvérisation (25) comportant une partie de tête (26) disposée à l'extérieur de ladite canule (21) et une partie de tige (28) insérée dans ledit canal d'expulsion (24), ladite partie de tête (26) prolongeant la partie de tige (28) et comportant un diamètre supérieur au diamètre de ladite partie de tige (28) pour définir une surface d'impact (27) en aval dudit orifice de distribution (22), de sorte que lors de l'actionnement, ledit produit fluide s'écoulant sous pression dans ledit canal d'expulsion (24) impacte ladite surface d'impact (27) pour générer un spray, dans lequel le diamètre de ladite partie de tige (28) est inférieur au diamètre dudit canal d'expulsion (24), ladite partie de tige (28) étant centrée dans ledit canal d'expulsion (24), ladite partie de tige (28) étant fixée dans ledit canal d'expulsion (24) par coincement au niveau d'un ou plusieurs point(s) de déformation (29) réalisé(s) sur ladite canule (21), le diamètre externe maximal de ladite partie de tête (26) étant similaire, notamment identique, au diamètre externe de ladite canule (21), de sorte que l'embout de pulvérisation (25) n'augmente pas le diamètre externe de la canule (21).

2. Dispositif selon la revendication 1, dans lequel ladite partie de tête (26) est sphérique, de sorte que ladite surface d'impact (27) est courbe.

3. Dispositif selon la revendication 1, dans lequel ladite partie de tête (26) est conique au niveau de sa jonction avec ladite partie de tige (28), de sorte que ladite surface d'impact (27) est plane et forme un cône s'évasant vers l'extérieur.

4. Dispositif selon l'une quelconque des revendications précédentes, dans lequel ladite tête de distribution (20) est reliée de manière amovible audit réservoir (10).

5. Dispositif selon l'une quelconque des revendications précédentes, dans lequel ladite tête de distribution (20) comporte un organe de fixation (23) adapté à se fixer de manière amovible sur ledit réservoir (10), notamment via une fixation du type Luer, ladite canule (21) étant fixée, notamment soudée, audit organe de fixation (23).

6. Dispositif selon l'une quelconque des revendications précédentes, dans lequel le diamètre dudit canal d'expulsion (24) est inférieur à 1 mm, avantageusement inférieur à 0,8 mm, de préférence environ 0,7 mm.

7. Dispositif selon l'une quelconque des revendications précédentes, dans lequel ladite canule (21) est courbe ou coudée.

8. Dispositif selon l'une quelconque des revendications précédentes, dans lequel ledit réservoir (10) est une seringue comportant un corps (11) et un piston (12) coulissant dans ledit corps (11) lors de l'actionnement.

9. Dispositif selon l'une quelconque des revendications précédentes, dans lequel ledit dispositif est adapté à générer un spray ayant un Dv50 inférieur à 40 µm, notamment environ 30 µm.

## Patentansprüche

1. Vorrichtung zur Abgabe eines Fluidprodukts, die einen Behälter (10), der dazu eingerichtet ist, mindestens eine Dosis eines Fluidprodukts aufzunehmen, und einen an dem Behälter (10) befestigten Abgabekopf (20) aufweist, wobei der Abgabekopf (20) eine Kanüle (21) aufweist, die mit einer Abgabeöffnung (22) versehen ist und einen Ausstoßkanal (24) definiert,
**dadurch gekennzeichnet, dass**
die Abgabeöffnung (22) eine Sprühspitze (25) aufweist, die teilweise in den Ausstoßkanal (24) eingeführt ist, wobei die Sprühspitze (25) einen außerhalb der Kanüle (21) angeordneten Kopfabschnitt (26) und einen in den Ausstoßkanal (24) eingeführten Schaftabschnitt (28) aufweist, wobei der Kopfabschnitt (26) den Schaftabschnitt (28) fortsetzt und einen größeren Durchmesser als der Durchmesser des Schaftabschnitts (28) aufweist, um stromabwärts der Abgabeöffnung (22) eine Auftrefffläche (27) zu definieren, so dass bei Betätigung das unter Druck durch den Ausstoßkanal (24) strömende Fluidprodukt auf die Auftrefffläche (27) auftrifft, um einen Spray zu erzeugen, wobei der Durchmesser des Schaftabschnitts (28) kleiner ist als der Durchmesser des Ausstoßkanals (24), wobei der Schaftabschnitt (28) in dem Ausstoßkanal (24) zentriert ist, wobei der Schaftabschnitt (28) in dem Ausstoßkanal (24) durch Verklemmen an einem oder mehreren Verformungspunkt(en) (29) befestigt ist, die an der Kanüle (21) ausgebildet sind, wobei der maximale äußere Durchmesser des Kopfabschnitts (26) dem äußeren Durchmesser der Kanüle (21) ähnlich, insbesondere identisch, ist, so dass die Sprühspitze (25) den äußeren Durchmesser der Kanüle (21) nicht vergrößert.

2. Vorrichtung nach Anspruch 1, wobei der Kopfabschnitt (26) kugelförmig ist, so dass die Auftrefffläche (27) gekrümmt ist.

3. Vorrichtung nach Anspruch 1, wobei der Kopfabschnitt (26) an seiner Verbindung mit dem Schaftabschnitt (28) konisch ist, so dass die Auftrefffläche (27) eben ist und einen sich nach außen erweiternden Kegel bildet.

4. Vorrichtung nach einem der vorhergehenden Ansprüche, wobei der Abgabekopf (20) lösbar mit dem Behälter (10) verbunden ist.

5. Vorrichtung nach einem der vorhergehenden Ansprüche, wobei der Abgabekopf (20) ein Befestigungselement (23) aufweist, das dazu eingerichtet ist, lösbar an dem Behälter (10) befestigt zu werden, insbesondere über eine Befestigung vom Luer-Typ, wobei die Kanüle (21) an dem Befestigungselement (23) befestigt, insbesondere angeschweißt, ist.

6. Vorrichtung nach einem der vorhergehenden Ansprüche, wobei der Durchmesser des Ausstoßkanals (24) kleiner als 1 mm, vorteilhaft kleiner als 0,8 mm, bevorzugt etwa 0,7 mm ist.

7. Vorrichtung nach einem der vorhergehenden Ansprüche, wobei die Kanüle (21) gekrümmt oder abgewinkelt ist.

8. Vorrichtung nach einem der vorhergehenden Ansprüche, wobei der Behälter (10) eine Spritze ist, die einen Körper (11) und einen Kolben (12) aufweist, der bei der Betätigung in dem Körper (11) gleitet.

9. Vorrichtung nach einem der vorhergehenden Ansprüche, wobei die Vorrichtung dazu eingerichtet ist, einen Spray mit einem Dv50 kleiner als 40 µm, insbesondere etwa 30 µm, zu erzeugen.

## Claims

1. Device for dispensing a fluid product comprising a reservoir (10) which is suitable for containing at least one dose of fluid product and one dispensing head (20) attached to said reservoir (10), said dispensing head (20) comprising a cannula (21) provided with a dispensing opening (22) and defining an expulsion channel (24), **characterised in that** said dispensing opening (22) comprises a spray tip (25) which is partially inserted into said expulsion channel (24), said spray tip (25) comprising a head part (26) arranged outside of said cannula (21) and a rod part (28) inserted into said expulsion channel (24), said head part (26) extending the rod part (28) and comprising a diameter which is greater than the diameter of said rod part (28) to define an impact surface (27) downstream of said dispensing opening (22), such that during actuation, said fluid product flowing under pressure in said expulsion channel (24) strikes said impact surface (27) in order to generate a spray, wherein the diameter of said rod part (28) is less than the diameter of said expulsion channel (24), said rod part (28) being centred in said expulsion channel (24), said rod part (28) being attached in said expulsion channel (24) by clamping at one or more deformation points (29) made on said cannula (21), the maximum external diameter of said head part (26) being similar, in particular identical, to the external diameter of said cannula (21), so that the spray tip (25) does not increase the external diameter of the cannula (21).

2. Device according to claim 1, wherein said head part (26) is spherical, such that said impact surface (27) is curved.

3. Device according to claim 1, wherein said head part (26) is conical at its junction with said rod part (28), such that said impact surface (27) is flat and forms a cone flaring outwards.

4. Device according to any one of the preceding claims, wherein said dispensing head (20) is removably connected to said reservoir (10).

5. Device according to any one of the preceding claims, wherein said dispensing head (20) comprises an attachment member (23) which is suitable for being removably attached to said reservoir (10), in particular via a Luer-type attachment, said cannula (21) being attached, in particular welded, to said attachment member (23).

6. Device according to any one of the preceding claims, wherein the diameter of said expulsion channel (24) is less than 1mm, advantageously less than 0.8mm, preferably around 0.7mm.

7. Device according to any one of the preceding claims, wherein said cannula (21) is curved or bent.

8. Device according to any one of the preceding claims, wherein said reservoir (10) is a syringe comprising a body (11) and a piston (12) sliding into said body (11) during actuation.

9. Device according to any one of the preceding claims, wherein said device is adapted to generate a spray having a Dv50 of less than 40µm, in particular around 30µm.
